# EUROPÄISCHE PATENTSCHRIFT

(11) **EP 0 960 400 B1**
(45) Veröffentlichungstag und Bekanntmachung des Hinweises auf die Patenterteilung: **10.10.2001**
(21) Anmeldenummer: 98906820.0
(22) Anmeldetag: 16.01.1998
(51) Int. Cl.: G07D 11/00

(54) **SPEICHERKASSETTE FÜR GELDAUSGABEAUTOMATEN**
STORAGE CASSETTE FOR AUTOMATIC CASH DISPENSER
CASSETTE MEMOIRE POUR DISTRIBUTEURS AUTOMATIQUES BANCAIRES

(30) Priorität: 17.02.1997 DE 19706128
(43) Veröffentlichungstag der Anmeldung: 01.12.1999
(73) Patentinhaber: Wincor Nixdorf GmbH & Co KG, 33106 Paderborn (DE)
(72) Erfinder: LÖSER, Martin, D-33102 Paderborn (DE); BÖRNER, Steffen, D-33178 Borchen (DE)
(86) Internationale Anmeldenummer: DE9800146
(87) Internationale Veröffentlichungsnummer: WO9836383

(56) Entgegenhaltungen:
- EP-A- 0 644 511
- GB-A- 2 076 376
- GB-A- 2 141 407
- GB-A- 2 154 557

## Beschreibung

Die Erfindung betrifft eine Speicherkassette, die in einen zur Aufnahme einer Banknotenkassette bestimmten Aufnahmemodul eines Geldausgabeautomaten einschiebbar ist und an ihrer - in Einschubrichtung betrachtet - Vorderwand eine durch eine Klappe verschließbare Entnahmeöffnung hat, in die zur Entnahme blattförmiger Gegenstände aus der Kassette im eingeschobenen Zustand derselben Abzugselemente einer Abzugsvorrichtung des Aufnahmemoduls eingreifen.

Eine solche Speicherkassette ist beispielsweise aus der DE-44 08 981 C1 bekannt. Aus der DE-35 14 062 A1 ist ferner ein Geldausgabeautomat bekannt, in dem eine Mehrzahl von Speichereinheiten für Banknoten übereinander angeordnet sind, die jeweils eine Abzugs- und Vereinzelungseinrichtung haben und an einen gemeinsamen vertikalen Sammeltransport angeschlossen sind. Anstelle der untersten Speichereinheit ist ein eigener Einschub vorgesehen, der eine Druckvorrichtung zum Bedrucken blattförmiger Druckträger wie Scheckformulare, Belege und dergleichen, eine Einrichtung zum Speichern eines Druckträgervorrates und eine Transporteinrichtung enthält, welche die Druckträger von der Speichereinrichtung durch die Druckvorrichtung hindurch zu einer Ausgabeöffnung des Einschubes transportiert, so daß die bedruckten Druckträger an den Sammeltransport des Geldausgabeautomaten übergeben werden können. Damit können von dem Geldausgabeautomaten nicht nur Banknoten ausgegeben sondern auch Scheckformulare bedruckt und Belege erstellt werden. Bei der dort beschriebenen Lösung kann der die Druckvorrichtung enthaltende Einschub aber nur werkseitig in dem Geldausgabeautomaten anstelle einer Banknotenspeichereinheit installiert werden. Der Betreiber des Geldausgabeautomaten hat dagegen nicht die Möglichkeit, wahlweise eine Banknotenspeichereinheit oder einen Druckereinschub in den Geldausgabeautomaten einzuschieben.

Der Erfindung liegt die Aufgabe zugrunde, dem Betreiber eines Geldausgabeautomaten die Möglichkeit zu geben, wahlweise selbst eine Banknotenspeicherkassette durch eine Vorrichtung zu ersetzen, mit der sich über den Geldausgabeautomaten auszugebende blattförmige Gegenstände wie Scheckformulare, Bons, Gutscheine, Belege oder dergleichen drucken lassen.

Diese Aufgabe wird bei einer Speicherkassette der eingangs genannten Art dadurch gelöst, daß in der Speicherkassette eine Druckvorrichtung zum Bedrucken blattförmiger Druckträger, eine Einrichtung zum Speichern eines Druckträgervorrates und eine Transporteinrichtung zum Transport eines Druckträgers durch die Druckvorrichtung bis zu einer Entnahmestellung angeordnet sind, in der sich der Druckträger parallel zur Vorderwand im Bereich der Entnahmeöffnung befindet.

Die erfindungsgemäße Lösung hat gegenüber der aus der DE-35 14 062 A1 bekannten Lösung den Vorzug, daß die die Druckvorrichtung enthaltende Speicherkassette äußerlich völlig identisch mit einer Banknotenkassette ist und somit in denselben Aufnahmemodul wie diese einschiebbar ist. Die erfindungsgemäße Speicherkassette kann daher von dem Betreiber des Geldausgabeautomaten ohne weiteres mit einer Banknotenkassette vertauscht werden, wenn hierzu Bedarf besteht. Der bedruckte Druckträger wird in der erfindungsgemäßen Speicherkassette so bereit gestellt wie eine Banknote in einer bekannten Banknotenkassette und kann daher von der in dem Aufnahmemodul angeordneten Abzugsvorrichtung abgezogen und an die Transportbahn des Geldausgabeautomaten übergeben werden. Sofern der Geldausgabeautomat mehrere Aufnahmemodule enthält, können bei Bedarf auch mehrere erfindungsgemäße Speicherkassetten eingeschoben oder wieder durch Banknotenkassetten ersetzt werden. Dadurch ergibt sich eine hohe Flexibilität bei der Nutzung des Geldausgabeautomaten.

Vorzugsweise hat die Einrichtung zur Speicherung eines Druckträgervorrates eine Halterung zur drehbaren Lagerung einer Druckträgervorratsrolle und eine Trennvorrichtung zum Abtrennen von auszugebenden Einzelblättern von der Druckträgervorratsrolle. Diese Lösung bietet eine erhebliche Vereinfachung gegenüber der Speicherung von Einzelblättern, da der Abzug und Transport von Einzelblättern relativ komplizierte Vorrichtungen erfordert.

Bei einer Ausgestaltung der erfindungsgemäßen Lösung hat die Transportvorrichtung mindestens eine stromabwärts der Druckvorrichtung oder in dieser angeordnete, zum Eingriff mit dem Druckträger bestimmte Transportrolle, wobei die Trennvorrichtung stromabwärts der Transportrolle angeordnet ist. Auf diese Weise kann der Druckträger von der Vorratsrolle durch die Druckvorrichtung gezogen und noch über die Trennvorrichtung hinaus transportiert werden, bevor er dann mittels der Trennvorrichtung von der endlosen Druckträgerbahn abgetrennt wird.

Um den Druckträger in der Entnahmestellung zu halten, ist vorzugsweise ein Halterahmen zur Aufnahme eines auszugebenden Druckträgers vorgesehen, wobei der Halterahmen vorzugsweise zwei zueinander parallele, einen Aufnahmespalt für den Druckträger zwischen sich bildende Stützelemente hat, von denen das der Vorderwand der Speicherkassette zugekehrte Stützelement eine Öffnung zum Eingriff der Abzugselemente hat. So ist für einen zuverlässigen Halt des auszugebenden Druckträgers gesorgt, bis er von den Abzugselementen erfaßt werden kann.

Um den Druckträger in der Kassette nicht zu stark umlenken zu müssen und den Druckträgertransport so einfach wie möglich zu halten, ist es zweckmäßig, wenn der Halterahmen zwischen einer Aufnahmestellung, in der der Aufnahmespalt mit dem aus der Trennvorrichtung austretenden Druckträger fluchtet, und der Entnahmestellung verstellbar, beispielsweise verschwenkbar ist. Um sicherzustellen, daß der Druckträger, der wegen des Abziehens von einer Vorratsrolle gegebenenfalls leicht gekrümmt ist, zuverlässig in den Halterahmen eingeführt werden kann, haben die Stützelemente vorzugsweise beiderseits der Eintrittsöffnung des Aufnahmespaltes nach außen divergierende Einweisungsflächen.

Damit der Druckträger nach dem Einführen in den Aufnahmespalt beim Abtrennen von der Druckträgerbahn und beim Verstellen des Halterahmens nicht verrutscht, ist an dem Halterahmen zweckmäßigerweise eine steuerbare Klemmvorrichtung zum Klemmen eines in den Halterahmen eingeführten Druckträgers angeordnet. Diese Klemmvorrichtung kann mindestens ein in den Aufnahmespalt des Halterahmens eingreifendes Klemmelement haben, das in Richtung auf eines der Stützelemente vorgespannt und in der Aufnahmestellung des Halterahmens entgegen seiner Vorspannung auslenkbar ist. Dies kann beispielsweise durch ein stationäres Element erfolgen, das in der Aufnahmestellung des Halterahmens gegen das Klemmelement stößt und dieses auslenkt.

Die Trennvorrichtung umfaßt zweckmäßigerweise ein quer zur Transportebene des Druckträgers verstellbares Messer. Für die Druckvorrichtung wird vorzugsweise ein Thermodruckkopf verwendet.

Weitere Merkmale und Vorteile der. Erfindung ergeben sich aus der folgenden Beschreibung, welche in Verbindung mit den beigefügten Zeichnungen die Erfindung anhand eines Ausführungsbeispieles erläutert. Es zeigen:
- Figur 1: eine schematische Draufsicht auf eine erfindungsgemäße Speicherkassette und
- Figur 2: eine perspektivische Darstellung des Halterahmens.

Die in Figur 1 schematisch dargestellte Speicherkassette umfaßt ein quaderförmiges Gehäuse 10, das üblicherweise durch einen Deckel verschlossen ist, der in der Darstellung der Figur 1 entfernt ist, so daß man in die Kassette blicken kann. Eine solche Kassette wird üblicherweise zur Speicherung von Banknoten verwendet und kann in einen in einem Geldautomaten angeordneten Aufnahmemodul eingeschoben werden. An der in Figur 1 rechten Schmalseite, welche die - bezogen auf die Einschubrichtung der Kassette - Vorderwand 12 der Kassette bildet, befindet sich eine nicht dargestellte Klappe, welche beim Einschieben der Kassette in den Aufnahmemodul eine Entnahmeöffnung freigibt, durch die in der Einschubstellung der Kassette Abzugsrollen 14 eingreifen können, die zu einer Abzugs- und Vereinzelungsvorrichtung des Aufnahmemoduls gehören. Sie sind in Figur 1 schematisch dargestellt. Die so weit beschriebene Kassette ist im Prinzip beispielsweise aus der DE 44 08 981 C1 bekannt.

In der in Figur 1 linken Hälfte des Gehäuses 10 befindet sich ein an dem Kassettenboden 16 drehbar gelagerter Drehteller 18 mit einem Dorn 20, auf den eine Vorratsrolle 22 eines einen Druckträger 24 bildenden Papierstreifens aufgesteckt ist. Der Papierstreifen 24 kann je nach Einsatzzweck völlig unbedruckt sein oder auch beispielsweise ein vorgegebenes Muster tragen, wie dies für Scheckformulare üblich ist. Die Breite des Papierstreifens, d.h. die axiale Höhe der Vorratsrolle 22 ist durch die Höhe des Kassettengehäuses 10 begrenzt.

Rechts von dem Drehteller 18 befinden sich eine Umlenkrolle 26, eine Druckeinrichtung 28 mit einem Thermodruckkopf 30 und eine Transporteinrichtung 31 mit zwei Transportrollen 32. Mittels der beiden miteinander zusammenwirkenden Transportrollen 32 kann die Papierbahn 24 von der Vorratsrolle 22 abgezogen werden, wobei sie um die Umlenkrolle 28 und an dem Druckkopf 30 vorbeiläuft. Es kann auch eine Druckeinrichtung mit einer Druckwalze verwendet werden, die den Transport der Papierbahn 24 übernimmt. Die beiden Transportrollen 32 können dann entfallen.

Stromabwärts der Transporteinrichtung 31 befindet sich eine Schneidevorrichtung 34 mit einem Messer 36, das quer zur Ebene der von der Transporteinrichtung 31 vorgeschobenen Papierbahn 24 verstellbar ist, um diese zu durchtrennen. Die nähere Ausgestaltung dieser Schneidevorrichtung 34 braucht nicht erläutert zu werden. Entsprechende Schneidevorrichtungen sind im'Handel erhältlich.

Stromabwärts der Schneidevorrichtung befindet sich ein Halterahmen 38 der zur Aufnahme der mittels des Druckkopfes 30 bedruckten Druckträger dient und der anhand der Figur 2 weiter unten noch näher erläutert wird. Der Halterahmen 38 ist mittels einer Welle 39 um eine senkrecht zum Boden 16 der Kassette 10 gerichtete Schwenkachse 40 zwischen seiner in Figur 1 mit ausgezogenen Linien wiedergegebenen Aufnahmestellung und einer Entnahmestellung verschwenkbar, in welcher der Halterahmen 38 parallel zur Vorderwand steht und die durch eine strichpunktierte Linie angedeutet ist. Die Verstellung erfolgt über einen Exzentertrieb. Dieser umfaßt ein parallel zum Kassettenboden 16 gelagertes Zahnrad 42 mit einem Exzenterzapfen 43, der über einen Lenker 44 mit einer als Blattfeder ausgebildeten Halterung 45 an dem Halterahmen 38 verbunden ist. Das Zahnrad 42 kämmt mit einer Gewindeschnecke 46, die ihrerseits über ein zu ihr koaxiales Zahnrad 48 mit dem Ausgangsritzel 50 eines Elektromotors 52 in Antriebsverbindung steht.

Die Druckeinrichtung 28, die Transporteinrichtung 31, die Schneidevorrichtung 34 und der Stellmotor 52 zum Verstellen des Halterahmens 38 werden von einer elektronischen Steuereinrichtung 54 gesteuert, die neben der Vorratsrolle 22 in dem Kassettengehäuse 10 angeordnet ist, und der über einen außen an das Kassettengehäuse 10 angebrachten Stecker 55 Steuersignale und die Betriebsspannung zugeführt werden.

Der in Figur 2 dargestellte Halterahmen besteht aus einer ersten Platte 56 und einer zu dieser parallelen zweiten Platte 58, die zwischen sich einen Aufnahmespalt 60 für einen gestrichelt angedeuteten bedruckten Druckträger 62 bilden. Beide Platten 56 und 58 sind mit der Welle 40 starr verbunden. An ihrem der Welle 39 abgewandten Ende, d.h. an der Eintrittsseite des Aufnahmespaltes 60 sind die Platten 56 und 58 durch nach außen divergierende Einweisungsflächen 64, 66 verlängert, die einen Einführtrichter zum sicheren Einführen der Druckträger 62 in den Aufnahmespalt 60 des Halterahmens 38 bilden. Unterhalb des in Aufnahmestellung befindlichen Halterahmens 38 ist eine Stützplatte 69, auf der der Druckträger 62 sich abstützt.

Die dem Betrachter in Figur 2 zugekehrte vordere Platte 58, die in der Entnahmestellung des Halterahmens 38 auch der Vorderwand 12 des Kassettengehäuses 10 zugekehrt ist, hat eine Entnahmeöffnung 68, durch die die Abzugsrollen 14 in den Aufnahmespalt 60 des Halterahmens 38 eingreifen können. Die Abzugsrollen 14 liegen in der Entnahmestellung des Halterahmens an dem in dem Aufnahmespalt 60 befindlichen Druckträger 62 und drücken diesen gegen die rückwärtige Platte 56. Werden die Abzugsrollen 14 betätigt, können sie den Druckträger 62 in Richtung des Pfeiles A aus dem Aufnahmespalt 60 nach unten abziehen.

Damit der Druckträger 62 nach dem Einschieben in den Aufnahmespalt 60, dem Abtrennen von der Papierbahn 24 und dem Verschwenken des Halterahmens 38 aus der Aufnahmestellung nicht aus dem Aufnahmespalt 60 nach unten herausfallen kann, wird er mittels einer Klemmvorrichtung gehalten. Diese besteht aus zwei Klemmstiften 70, welche die vordere Platte 58 des Halterahmens 38 durchsetzen und jeweils an einer Blattfeder 72 befestigt sind, welche den Klemmstift 70 gegen die rückwärtige Platte 56 spannt. Ein in dem Aufnahmespalt 60 befindlicher Druckträger 62 wird dadurch gegen die rückwärtige Platte 56 geklemmt. Die Klemmkraft ist groß genug, um den Druckträger 62 in dem Aufnahmespalt 60 festzuhalten. Die Klemmkraft kann jedoch von der Abzugskraft der Abzugsrollen 14 überwunden werden.

Um den Druckträger 62 in der Aufnahmestellung des Halterahmens 38 in den Aufnahmespalt 60 einführen zu können, müssen die Klemmstifte 70 aus dem Aufnahmespalt 60 heraus bewegt werden. Dies erfolgt durch eine stationäre, d.h. über einen Halter 73 fest mit dem Kassettenboden 16 verbundene flache Nase 74, die so angeordnet ist, daß sie in der in Figur 1 dargestellten Aufnahmestellung des Halterahmens 38 durch miteinander fluchtende Schlitze 76 in den beiden Platten 56 und 58 hindurchtritt und die Blattfedern 72, welche die Klemmstifte 70 in Richtung auf die rückwärtige Platte 56 spannen, nach außen von der Platte 58 abhebt. Dadurch werden die Klemmstifte 70 aus dem Aufnahmespalt 60 herausgezogen. Wenn der Halterahmen 38 aus der in Figur 1 dargestellten Aufnahmestellung in seine Entnahmestellung parallel zur Vorderwand 12 verschwenkt wird, bleibt die Nase 74 zurück, so daß die Blattfedern 72 und damit die Klemmstifte 70 zurück in ihre Klemmstellung schwenken können.

Mit der in der erfindungsgemäßen Speicherkassette angeordneten Druckvorrichtung können je nach Art der verwendeten Papierbahn und je nach Ansteuerung des Druckkopfes 30 beliebige Vordrucke erzeugt werden. Beispiele sind hierfür das Drucken von Schecks, Bons, Gutscheinen, Einzahlungs- oder Auszahlungsbelegen, Kontoauszügen und dergleichen. Der wesentliche Vorteil der erfindungsgemäßen Lösung besteht darin, daß diese Speicherkassette in denselben Aufnahmemodul wie eine Banknotenkassette eingeschoben werden kann und daher von dem Betreiber des Geldautomaten bei Bedarf eingesetzt werden kann, ohne daß hier irgendwelche baulichen Änderungen in dem Geldautomaten erforderlich wären. Dadurch ergibt sich eine hohe Flexibilität bei dem Betrieb des Geldautomaten.

Es ist auch möglich, mehrere Druckträger 62 nacheinander in den Halterahmen 38 einzuführen, so daß sich in diesem ein Stapel bildet.

## Patentansprüche

1. Speicherkassette, die in einen zur Aufnahme einer Banknotenkassette bestimmten Aufnahmemodul eines Geldausgabeautomaten einschiebbar ist und an ihrer - in Einschubrichtung betrachtet - Vorderwand (12) eine durch eine Klappe verschließbare Entnahmeöffnung hat, in die zur Entnahme blattförmiger Gegenstände (62) aus der Kassette im eingeschobenen Zustand derselben Abzugselemente (14) einer Abzugsvorrichtung des Aufnahmemoduls eingreifen, **dadurch gekennzeichnet, daß** in der Speicherkassette (10) eine Druckvorrichtung (28) zum Bedrucken blattförmiger Druckträger (24), eine Einrichtung (18, 20) zum Speichern eines Druckträgervorrates (22) und eine Transporteinrichtung (31) zum Transport eines Druckträgers (24) durch die Druckvorrichtung (28) bis zu einer Entnahmestellung angeordnet sind, in der sich der Druckträger (62) parallel zur Vorderwand (12) im Bereich der Entnahmeöffnung befindet.

2. Speicherkassette nach Anspruch 1, **dadurch gekennzeichnet, daß** die Einrichtung zur Speicherung eines Druckträgervorrates eine Halterung (18, 20) zur drehbaren Lagerung einer Druckträgervorratsrolle (22) hat und **daß** eine Trennvorrichtung (34, 36) zum Abtrennen von auszugebenden Einzelblättern (62) von der Druckträgervorratsrolle (22) vorgesehen ist.

3. Speicherkassette nach Anspruch 1 oder 2, **dadurch gekennzeichnet, daß** die Transporteinrichtung (31) mindestens eine stromabwärts der Druckvorrichtung (28) oder in dieser angeordnete, zum Eingriff mit dem Druckträger (24) bestimmte Transportrolle (32) hat und **daß** die Trennvorrichtung (34) stromabwärts der Transportrolle (32) angeordnet ist.

4. Speicherkassette nach einem der Ansprüche 1 bis 3 **gekennzeichnet durch** einen Halterahmen (38) zur Aufnahme wenigstens eines auszugebenden Druckträgers (62) und zum Halten desselben in der Entnahmestellung.

5. Speicherkassette nach Anspruch 4, **dadurch gekennzeichnet, daß** der Halterahmen (38) zwei zueinander parallele, einen Aufnahmespalt (60) für den Druckträger (62) zwischen sich bildende Stützelemente (56, 58) hat, von denen das der Vorderwand (12) der Speicherkassette (10) zugewandte Stützelement (58) eine Öffnung (68) zum Eingriff der Abzugselemente (14) hat.

6. Speicherkassette nach den Ansprüchen 5 und 3, **dadurch gekennzeichnet, daß** der Halterahmen (38) zwischen einer Aufnahmestellung, in der der Aufnahmespalt (60) mit dem aus der Trennvorrichtung (34) austretenden Druckträger (24) fluchtet, und der Entnahmestellung verstellbar ist.

7. Speicherkassette nach Anspruch 5 oder 6, **dadurch gekennzeichnet, daß** die Stützelemente (56, 58) beiderseits der Eintrittsöffnung des Aufnahmespaltes (60) nach außen divergierende Einweisungsflächen (64, 66) haben.

8. Speicherkassette nach einem der Ansprüche 4 bis 7, **dadurch gekennzeichnet, daß** an dem Halterahmen (38) eine steuerbare Klemmvorrichtung (70, 72) zum Klemmen eines in den Halterahmen (38) eingeführten Druckträgers (62) angeordnet ist.

9. Speicherkassette nach Anspruch 8, **dadurch gekennzeichnet, daß** die Klemmvorrichtung mindestens ein in den Aufnahmespalt (60) des Halterahmens (38) eingreifendes Klemmelement (70) hat, das in Richtung auf eines der Stützelemente (56, 58) vorgespannt und in der Aufnahmestellung des Halterahmens (38) entgegen seiner Vorspannung auslenkbar ist.

10. Speicherkassette nach einem der Ansprüche 1 bis 9, **dadurch gekennzeichnet, daß** die Trennvorrichtung (34) ein quer zur Transportebene des Druckträgers (24) verstellbares Messer (36) hat.

11. Speicherkassette nach einem der Ansprüche 1 bis 10, **dadurch gekennzeichnet, daß** die Druckvorrichtung (28) einen Thermodruckkopf (30) hat.

## Claims

1. A storage cassette which can be inserted into a receiving module, intended for receiving a bill cassette, of an automatic bank teller, and has on its front wall (12) - seen in the insertion direction - a withdrawal opening which can be closed by a flap and into which drawing-off elements (14) of a drawing-off device of the receiving module reach in order to withdraw sheet-shaped objects (62) from the cassette in the inserted state of the latter, **characterized in that** there are arranged in the storage cassette (10) a printing device (28) for printing sheet-shaped printing carriers (24), a device (18, 20) for storing a supply (22) of printing carriers and a transport device (31) for transporting a printing carrier (24) through the printing device (28) up to a withdrawal position in which the printing carrier (62) is located parallel to the front wall (12) in the region of the withdrawal opening.

2. The storage cassette as claimed in claim 1, **characterized in that** the device for storing a supply of printing carriers has a holder (18, 20) for rotatably mounting a printing-carrier supply roll (22), and **in that** a separating device (34, 36) is provided for severing from the printing-carrier supply roll (22) individual sheets (62) which are to be dispensed.

3. The storage cassette as claimed in claim 1 or 2, **characterized in that** the transport device (31) has at least one transport roller (32) which is arranged downstream of the printing device (28) or in the latter and is intended for engaging with the printing carrier (24), and **in that** the separating device (34) is arranged downstream of the transport roller (32).

4. The storage cassette as claimed in one of claims
1 to 3, **characterized by** a holding frame (38) for receiving at least one printing carrier (62) which is to be dispensed, and for holding said printing carrier in the withdrawal position.

5. The storage cassette as claimed in claim 4, **characterized in that** the holding frame (38) has two mutually parallel support elements (56, 58) which form between them a receiving gap (60) for the printing carrier (62), and of which the support element (58) facing the front wall (12) of the storage cassette (10) has an opening (68) for the engagement of the drawingoff elements (14).

6. The storage cassette as claimed in one of claims 5 and 3, **characterized in that** the holding frame (38) can be adjusted between a receiving position, in which the receiving gap (60) is aligned with the printing carrier (24) emerging from the separating device (34), and the withdrawal position.

7. The storage cassette as claimed in claim 5 or 6, **characterized in that** on both sides of the inlet opening of the receiving gap (60) the support elements (56, 58) have outwardly diverging guide surfaces (64, 66).

8. The storage cassette as claimed in one of claims 4 to 7, **characterized in that** a controllable clamping device (70, 72) is arranged on the holding frame (38) for the purpose of clamping a printing carrier (62) introduced into the holding frame (38).

9. The storage cassette as claimed in claim 8, **characterized in that** the clamping device has at least one clamping element (70) which reaches into the receiving gap (60) of the holding frame (38), is pretensioned in the direction of one of the support elements (56, 58), and can be deflected against its pretension in the receiving position of the holding frame (38).

10. The storage cassette as claimed in one of claims 1 to 9, **characterized in that** the separating device (34) has a blade (36) which can be adjusted transverse to the transport plane of the printing carrier (24).

11. The storage cassette as claimed in one of claims 1 to 10, **characterized in that** the printing device (28) has a thermal printing head (30).

## Revendications

1. Cassette de stockage, qui peut être insérée dans un module récepteur, destiné à recevoir une cassette de billets de banque, d'un distributeur automatique bancaire et qui possède, sur sa paroi (12) avant (considérée dans la direction d'insertion), une ouverture de prélèvement qui peut être fermée par un volet et dans laquelle pénètrent, afin de prélever de la cassette des objets (62) en forme de feuilles alors que la cassette est insérée, des éléments (14) d'extraction d'un dispositif d'extraction du module récepteur,
**caractérisée en ce qu'**un dispositif (28) d'impression, pour imprimer des supports (24) d'impression en forme de feuilles, un dispositif (18, 20) pour stocker une réserve (22) de support d'impression et un dispositif (31) de transport, pour transporter un support (24) d'impression, en traversant le dispositif (28) d'impression, jusqu'à une position de prélèvement dans laquelle le support (62) d'impression est parallèle à la paroi (12) avant dans la région de l'ouverture de prélèvement, sont disposés dans la cassette (10) de stockage.

2. Cassette de stockage suivant la revendication 1, **caractérisée en ce que** le dispositif pour stocker une réserve de support d'impression possède un support (18, 20) pour y monter à rotation une bobine (22) de réserve de support d'impression, et **en ce qu'**il est prévu un dispositif (34, 36) de détachement pour détacher de la bobine (22) de réserve de support d'impression des feuilles (62) individuelles à délivrer.

3. Cassette de stockage suivant la revendication 1 ou 2, **caractérisée en ce que** le dispositif (31) de transport possède au moins un galet (32) d'entraînement, disposé en aval du dispositif (28) d'impression ou dans ce dernier et destiné à coopérer avec le support (24) d'impression, et **en ce que** le dispositif (34) de détachement est disposé en aval du galet (32) d'entraînement.

4. Cassette de stockage suivant l'une des revendications 1à 3, **caractérisée par** un châssis-support (38) destiné à recevoir au moins un support (62) d'impression à délivrer et destiné à le maintenir dans la position de prélèvement.

5. Cassette de stockage suivant la revendication 4, **caractérisée en ce que** le châssis-support (38) possède deux éléments (56, 58) de soutien mutuellement parallèles, formant entre eux une fente (60) réceptrice pour le support (62) d'impression, parmi lesquels l'élément (58) de soutien qui est tourné vers la paroi (12) avant de la cassette (10) de stockage possède une ouverture (68) pour la pénétration des éléments (14) d'extraction.

6. Cassette de stockage suivant les revendications 5 et 3, **caractérisée en ce que** le châssis-support (38) peut être déplacé entre une position de réception, dans laquelle la fente (60) réceptrice est alignée avec le support (24) d'impression sortant du dispositif (34) de détachement, et la position de prélèvement.

7. Cassette de stockage suivant la revendication 5 ou 6, **caractérisée en ce que** les éléments (56, 58) de soutien possèdent, de part et d'autre de l'ouverture d'entrée de la fente (60) réceptrice, des faces (64, 66) d'introduction qui divergent vers l'extérieur.

8. Cassette de stockage suivant l'une des revendications 4 à 7, **caractérisée en ce qu'**un dispositif (70, 72) de serrage, qui peut être commandé, est disposé sur le châssis-support (38) pour serrer un support (62) d'impression introduit dans le châssis-support (38).

9. Cassette de stockage suivant la revendication 8, **caractérisée en ce que** le dispositif de serrage possède au moins un élément (70) de serrage pénétrant dans la fente (60) réceptrice du châssis-support (38), élément qui est précontraint en direction d'un des éléments (56, 58) de soutien et qui, dans la position de réception du châssis-support (38), peut être dévié à l'encontre de sa précontrainte.

10. Cassette de stockage suivant l'une des revendications 1à 9, **caractérisée en ce que** le dispositif (34) de détachement possède un couteau (36) mobile transversalement au plan de transport du support (24) d'impression.

11. Cassette de stockage suivant l'une des revendications 1 à 10, **caractérisée en ce que** le dispositif (28) d'impression possède une tête (30) d'impression thermique.
